# EUROPÄISCHE PATENTSCHRIFT

(11) **EP 0 075 970 B1**
(45) Veröffentlichungstag und Bekanntmachung des Hinweises auf die Patenterteilung: **20.03.1985**
(21) Anmeldenummer: 82200969.2
(22) Anmeldetag: 28.07.1982
(51) Int. Cl.: F41F 9/06

(54) **Geschütz mit einem Munitionsbehälter und einem verschiebbaren Nachladebehälter**
Projectile launching system with an ammunition magazine and a movable reloading magazine
Pièce d'artillerie équipée d'un magasin à munitions et d'un magasin de recharge mobile

(30) Priorität: 29.09.1981 CH 6244/81
(43) Veröffentlichungstag der Anmeldung: 06.04.1983
(73) Patentinhaber: Werkzeugmaschinenfabrik Oerlikon-Bührle AG, 8050 Zürich (CH)
(72) Erfinder: Singenberger, Emil, CH-6373 Ennetbürgen (CH); Airio, Arto, CH-5415 Nussbaumen (CH)

## Beschreibung

Geschütz mit einem Munitionsbehälter und einem auseinerAusgangsstellung in eine Nachladestellung verschiebbaren Nachladebehälter, mit einer im Nachladebehälter angeordneten Vorrichtung zum Ausschieben mit Patronensätzen gefüllter Ladestreifen aus dem Nachladebehälter in den Munitionsbehälter.

Ein Geschütz dieser Art ist aus der CH-A Nr. 596533 bekannt. Bei diesem Geschütz werden beim Nachladevorgang Ladestreifen mit Patronen in den Munitionsbehälter bis zum Anschlag am letzten sich im Munitionsbehälter befindenden Ladestreifen geschoben, wobei einige vordere Ladestreifen von der Fördervorrichtung im Munitionsbehälter erfasst werden. Die restlichen, hinteren Ladestreifen müssen daraufhin durch eine besondere Rückholvorrichtung wieder zurück in den Nachladebehälter geschoben werden.

Die Erfindung, wie sie in den Ansprüchen gekennzeichnet ist, löst die Aufgabe, ein Geschütz zu schaffen, bei welchem der Nachladevorgang exakter und schneller durchgeführt werden kann.

In der Zeichnung ist ein Ausführungsbeispiel der Erfindung dargestellt und im folgenden näher beschrieben. Es zeigen:
Fig.1 ein Geschütz mit einem sich in einer Ausgangsstellung befindenden Nachladebehälter in perspektivischer Darstellung,
Fig. 2 dasselbe Geschütz in Nachladestellung,
Fig. 3 einen schematischen Aufbau des Nachladebehälters sowie eine Sicherheitsschranke,
Fig. 4 eine Vorrichtung zum Verschieben und zum Fixieren des Nachladebehälters sowie eine Sicherheitsschranke,
Fig. 5 eine Vorrichtung zum Ausschieben der Munition aus dem Nachladebehälter,
Fig. 6 eine Fühlervorrichtung und eine Vorrichtung zum Unterbrechen des Munitionsausschubes,
Fig. 7 eine Blockiervorrichtung für die Munition,
Fig. 8-11 eine schaubildliche Darstellung des Nachladebehälters, und
Fig. 12-13 einen Teil des Nachladebehältersin schaubildlicher Darstellung.

Gemäss Fig. 1 und 2 weist ein Geschütz zwei selbsttätige Feuerwaffen 1 auf. Jede dieser Feuerwaffen 1 ist in je einem Seitenschild 2 um eine Höhenrichtachse X schwenkbar gelagert. Die Seitenschilder 2 sind auf einer Plattform 3 befestigt, die auf einer Unterlafette 3a um eine Seitenachse Z drehbar gelagert ist. An jeder Feuerwaffe 1 ist auf der dem Seitenschild 2 gegenüberliegenden Seite jeweils ein Munitionsbehälter 4 befestigt, der zusammen mit der Feuerwaffe 1 um die Höhenrichtachse X schwenkbar ist. Ein Munitionsbehälter dieser Art ist in einer älteren schweizerischen Patentschrift CH-A Nr. 379969 beschrieben.

Die Munitionsbehälter 4 weisen Deckflächen 7 auf, die zu einer durch die Seitenachsen der Feuerwaffen 1 gelegten Ebene parallel sind. Jede Deckfläche 7 ist mit einer Eintrittsöffnung 8 versehen. Hinter den Munitionsbehältern 4 sind Nachladebehälter 10 angeordnet, in welchen Ladestreifen 5 mit Patronen 6 ersichtlich sind. Die im wesentlichen prismatischen Nachladebehälter 10 weisen an ihren Seitenwänden 10a Rollen 13 auf, mit denen sie in Schienen 12 mit U-förmigem Querschnitt verschiebbar geführt sind. Die Schienen 12 sind auf Sockeln 11 befestigt, die auf der Plattform 3 angebracht sind. Zwischen den beiden Nachladebehältern 10 befindet sich eine Kabine 9 für den Schützen.

In Fig. 2 sind die beiden Feuerwaffen 1 in die 90"-EIevationssteIIung geschwenkt, so dass die Deckflächen 7 senkrecht zu der Plattform. 3 gerichtet sind. Die Nachladebehälter 10 sind in den Schienen 12 so weit nach vorne verschoben, dass ihre mitAustrittsöffnungen 14 versehenen Vorderwände 10b an den mit den Eintrittsöffnungen 8 versehenen Deckflächen 7 der Munitionsbehälter 4 anliegen.

Im schematischen Aufbau gemäss Fig. 3-7 sind sämtliche Teile, unabhängig von ihrer Stellung im Raume, in Seitenansicht z. T. vereinfacht gezeigt. Zum besseren Verständnis der Anordnung sind daher in Fig. 8-13 sämtliche Teile in ihrer richtigen Lage zueinander und in ihrer wirklichen Form dargestellt. Gleiche Teile sind in der Zeichnung mit gleichen Bezugsziffern bezeichnet. Die nachfolgende Beschreibung nimmt sowohl auf die Fig. 3-7 als auch auf die schaubildliche Darstellung gemäss Fig. 8-13 Bezug.

In Fig. 3 ist der Aufbau des Nachladebehälters 10 schematisch dargestellt. Der Nachladebehälter 10 befindet sich dabei in einer Ausgangsstellung gegenüber dem Munitionsbehälter 4, der in dieser Figur nur angedeutet ist. Sowohl der Magazinbehälter 4, als auch der Nachladebehälter 10, ist mit je einem Paar im Querschnitt U-förmigen Schienen 17 bzw. 18 versehen, von denen in Fig. 3 und 9 nur das hintere Ende einer der Schienen 17 und das vordere Ende einer der Schienen 18 ersichtlich ist. In diesen Schienen 17,18 werden über Rollen die Ladestreifen 5 geführt, die jeweils einen Satz Patronen 6 beinhalten (Fig. 8 und 9).

Die Vorderwand 10b (Fig. 9) des Nachladebehälters 10 ist mit einem Zapfen 16 und die Deckfläche 7 des Munitionsbehälters 4 mit einer entsprechenden Sackbohrung 15 versehen (Fig. 3). In einer der Fig. 2 entsprechenden vorderen Nachladestellung des Nachladebehälters 10 ragt der Zapfen 16 in die Sackbohrung 15 hinein, wobei auch die hinteren Enden der Schienen 17 mit den vorderen Enden der Schienen 18 einander berühren.

Eine Vorrichtung zum Verschieben des Nachladebehälters 10 aus der Ausgangsstellung in die Nachladestellung und zurück ist in Fig. 3 und 13 mit 200 bezeichnet. Diese Vorrichtung 200 ist mit einer Vorrichtung 201 zum Fixieren des Nachladebehälters 10 in den beiden genannten Stellungen wirkverbunden. Diese beiden Vorrichtungen 200 und 201 sind an einer ortsfesten, den Sockeln 11 in nicht dargestellter Weise zugeordneten Grundplatte 19 angeordnet und werden später anhand der Fig. 4 ausführlich beschrieben.

Eine Sicherheitsschranke 202 (Fig. 12) ist an der Seitenwand 1 Oa des Nachladebehälters 10 angebracht und wirkt mit den beiden genannten Vorrichtungen 200, 201 zusammen. In Fig. 3 ist die Sicherheitsschranke 202 einfachheitshalber unterhalb des Nachladebehälters 10 schematisch in Aufsicht dargestellt. Die richtige Lage der Sicherheitsschranke 202 ist aus Fig. 11 und 12 ersichtlich.

Die Sicherheitsschranke 202 wird ebenfalls später anhand der Fig. 4 und 12 beschrieben.

Innerhalb des Nachladebehälters 10 ist eine Reihe weiterer Mechanismen vorhanden, die in Fig. 3 schematisch in einer Ebene gezeichnet sind und später einzeln anhand der Fig. 5, 6 und 7 beschrieben werden. Dabei sind in Fig. 3 lediglich die ersten zwei Ladestreifen 5 mit den senkrecht zum Boden 1 Oc des Nachladebehälters 10 angeordneten Patronen dargestellt. Die äussersten Patronen 6-1 bis 6-5 der ersten fünf sich jeweils in den Ladestreifen 5 befindenden Patronensätze sind zusätzlich noch um 90° zu der wirklichen Anordnung verstellt gezeichnet. Diesen ist eine Vorrichtung 203 (Fig. 8) zum Ausschieben der Ladestreifen 5 mit den Patronensätzen aus dem Nachladebehälter 10 zugeordnet, die in Wirklichkeit von den Seitenwänden 10b des Nachladebehälters 10 her jeweils an den äussersten Patronen der einzelnen, sich in den Ladestreifen 5 befindenden Patronensätze eingreift. Die nachfolgenden Ladestreifen 5 berühren sich jeweils gegenseitig.

Am vordersten Ladestreifen 5 greift eine Blokkiervorrichtung 204 (Fig. 9) für Ladestreifen 5 an, die einerseits mit der vorerwähnten Vorrichtung 203 zum Ausschieben der Ladestreifen 5 wirkverbunden ist, anderseits aber auch noch mit einer weiteren Vorrichtung 205 zum Ausschalten der Ladestreifenförderung zusammenwirkt. Die Vorrichtung 205 (Fig. 11) zum Ausschalten der Ladestreifenförderung ist von einer Fühlervorrichtung 206 (Fig. 10 und 11) betätigbar, die einen Fühler 20 aufweist. Ferner ist in Fig. 3 eine Auslösevorrichtung 207 für den Fühler 20 dargestellt, die in später beschriebener Weise mit der Sicherheitsschranke 202 zusammenwirkt.

Gemäss Fig. 4 weist die Vorrichtung 200 zum Verschieben des Nachladebehälters 10 einen auf der Grundplatte 19 angeordneten Zylinder 25 auf, in welchem ein Kolben 26 verschiebbarangeordnet und über Leitungen 27, 28 beaufschlagbar ist. Über eine Stange 29 ist der Kolben 26 gelenkig mit einem Schieber 30 verbunden. In der dargestellten, hintersten Stellung des Kolbens 26 und des Schiebers 30 ist der Schieber 30 durch eine schwenkbar an der Grundplatte 19 angeordnete Klinke 34 an seiner Verschiebung nach vorne gehindert. Der Schieber 30 ist dabei mit seiner Stützfläche 31 an einer Klinkenfläche 35 abgestützt.

Die Klinke 34 (Fig. 13), die einen Teil der Vorrichtung 201 zum Fixieren des Nachladebehälters 10 bildet, ist aus der dargestellten Stellung entgegen der Kraft einer Feder 36 durch eine Kolbenstange 38 verschwenkbar. Die Kolbenstange 38 ist einem Kolben 37 zugeordnet, der in einem Zylinder 39 verschiebbar angeordnet und über eine Leitung 47 entgegen der Kraft einer die Kolbenstange 38 umgebenden Feder 40 beaufschlagbar ist. Der Zylinder 39 ist auf der Grundplatte 19 befestigt.

Der Schieber 30 (Fig. 4 und 13) ist mit einer Rastnut 32 versehen, in welche die Klinke 34 in der vorderen Endstellung des Kolbens 26 und des Schiebers 30 einrastbar ist. In eine weitere Nut 33 des Schiebers 30 greift gemäss Fig. 4 ein Arm 41 eines zweiarmigen Winkelhebels 42 ein. Der Winkelhebel 42 ist schwenkbar an einem Lager 43 des Nachladebehälters 10 angelenkt. Am anderen Arm 44 des Winkelhebels 42 ist eine Stange 45 angelenkt. Die Stange 45 ist auf dem dem Winkelhebel 42 abgewandten Ende mit einem Zapfen 46 versehen, der in einen gabelförmig ausgebildeten Arm 49 eines zur Sicherheitsschranke 202 gehörenden, dreiarmigen Hebels 50 eingreift. Der Hebel 50 ist schwenkbar um eine Achse 51 an der Seitenwand 1 Ob des Nachladebehälters 10 angebracht.

An einem hinteren Arm 52 (Fig. 12,13) des Hebels 50 ist eine Rolle 53 gelagert, die in der dargestellten Ausgangsstellung des Nachladebehälters 10 in eine Nut 54 der Grundplatte 19 durch Verschwenkung des Hebels 50 gelangen kann.

Am Hebel 50 ist ferner eine federbelastete Klinke 55 schwenkbar gelagert, die hinter eine der Seitenwand 1 Oa des Nachladebehälters 10 angeordnete Nase 56 eingreift und den Hebel 50 gegen eine unbeabsichtigte Verschwenkung sichert.

Gemäss Fig. 4 und 11 ist ferner am Hebel 50 unter Druck einer Feder 59 ein Bolzen 58 abgestützt, der in der Seitenwand 1 Oa des Nachladebehälters 10 gelagert ist, mit seinem der Sicherheitsschranke 202 abgewandten Ende in das Innere des Nachladebehälters 10 hineinragt und einen Teil der später beschriebenen Auslösevorrichtung 207 für den Fühler 20 bildet.

Gemäss Fig. 4 und Fig. 12, 13 sind sowohl an der Stange 45 als auch am Nachladebehälter 10 Nocken 63 bzw. 64 befestigt, zwischen welchen eine Feder 65 abgestützt ist. Die Feder 65 hat das Bestreben, die Stange 45 nach vorne zu schieben und somit einerseits den Arm 41 des Winkelhebels 42 aus der Nut 33 des Schiebers 30 zu schwenken, anderseits aber auch den Hebel 50 der Sicherheitsschranke 202 im Sinne des Pfeiles A (gemäss Fig. 4) zu verschwenken.

Gemäss Fig. 5 und Fig. 8, 9 weist die Vorrichtung 203 zum Ausschieben der Ladestreifen 5 mit den Patronensätzen einen Ladearm 71 auf. Am Ladearm 71 ist eine Anzahl Klinken 72, gegebenenfalls zwölf Klinken 72-1 bis 72-12, schwenkbar angelenkt. Die Anzahl der Klinken 72 entspricht dabei der maximal möglichen Ladestreifenanzahl, bzw. der Kapazität des Nachladebehälters 10. Jeder Klinke 72 ist eine Feder 73 beigeordnet, welche das Bestreben hat, die Klinke 72 im Uhrzeigersinn gegen eine Steuerschiene 74 zu drücken. Diese Steuerschiene 74 weist drei geneigte Langlöcher 75 auf, in welche je ein Bolzen 76 hineinragt. Die Bolzen 76 sind in der Seitenwand 10a des Nachladebehälters 10 in nicht näher dargestellter Weise befestigt. Der Ladearm 71 ist in nicht näher dargestellter Weise in den Seitenwänden 10a des Nachladebehälters 10 verschiebbar geführt. Zur Verschiebung des Ladearms 71 ist an einem Vorsprung 77 eine Kette 78 mit ihren beiden Enden 79, 80 befestigt. Die Kette 78 ist über drei Umlenkrollen 81, 82 und 83 sowie über ein Antriebskettenrad 84 geführt. Dieses Antriebskettenrad 84 ist starr mit einem Zahnrad 85 verbunden, das mit einer Zahnstange 86 im Eingriff steht. DieZahnstange 86 ist über eine Kolbenstange 87 mit einem Kolben 88 verbunden, der verschiebbar in einem Zylinder 89 angeordnet ist. Der Kolben 88 ist über zwei Leitungen 90, 91 beaufschlagbar.

Die Zahnstange 86 ist gemäss Fig. 5, 8 und 10 mit einer Rastnut 92 versehen, in welche eine federbelastete Klinke 93 eingreift. In der dargestellten, der Fig. 3 entsprechenden Ausgangsstellung des Nachladebehälters 10 und der Vorrichtung 203 zum Ausschieben der Ladestreifen 5 ist die Zahnstange 86, und somit auch der Ladearm 71, in ihrer Verschiebung nach vorne blockiert. Die Klinke 93 ist mit einem federbelasteten, aus dem Nachladebehälter 10 hinausragenden Bolzen 94 verbunden und über diesen aus der Rastnut 92 anhebbar. Der Bolzen 94 wirkt bei Verschiebung des Nachladebehälters 10 nach vorne mit einer Auflauffläche 95 zusammen und wird durch diese verschiebbar verstellt.

Der Ladearm 71 (Fig. 5 und 9) ist mit einer Rolle 70 versehen, die einer Auflauffläche 96 der Blokkiervorrichtung 204 für Ladestreifen 5 zugeordnet ist. Die durch die Rolle 70 betätigbare Blockiervorrichtung 204 wird später beschrieben.

An der Steuerschiene 74 (Fig. 5, 10 und 11) ist ferner eine Stange 99 angelenkt, die mit ihrem anderen Ende mit einem in Fig. 5 nur teilweise dargestellten Hebel 100 gelenkig verbunden ist. Dieser Hebel 100 bildet einen Teil der Vorrichtung 205 zum Ausschalten der Ladestreifenförderung, die im folgenden anhand der Fig. 6 zusammen mit der Fühlervorrichtung 206 und mit der Auslösevorrichtung 207 für den Fühler 20 beschrieben wird. Gemäss Fig. 6 ist der bereits erwähnte Fühler 20 verschiebbar im Ladearm 71 gelagert.

In der dargestellten Stellung (Fig. 6) befindet sich der Fühler 20 in seiner hintersten Stellung gegenüber dem Ladearm 71. In Fig. 9 befindet sich der Fühler 20 etwas weiter vorne. Eine im Innern des Fühlers 20 angeordnete Feder 103 ist dabei komprimiert zwischen dem Fühler 20 und einem Anschlag 104 des Ladearms 71 abgestützt. Der Fühler 20 ist in dieser Stellung durch eine schwenkbar an der Seitenwand 10a des Nachladebehälters gelagerte, durch eine Feder 102 belastete Klinke 105 gehalten, an deren Nase 106 sich der Fühler20 mit einem Anschlag 107 abstützt. Ein vorderer Teil 108 der Klinke 105 ragt in einen gabelförmigen Teil 109 einer im Nachladebehälter 10 verschiebbar gelagerte Bolzen 110, die einen Teil der Auslösevorrichtung 207 für den Fühler 20 bildet.

Der Bolzen 110 (Fig. 6 und 11) ist entgegen der Kraft einer Feder 111 durch einen Auslösehebel 112 verstellbar. Durch diese Verstellung ist die Klinke 105 (Fig.9) ausdem Eingriff mit dem Fühler 20 entgegen der Kraft der Feder 102 verschwenkbar. Die Feder 103 vermag den Fühler 20 in eine vordere Stellung gegenüber dem Ladearm 71 zu verschieben, in welcher der Anschlag 113 des Fühlers 20 mit einem Anschlag 104 des Ladearms 71 zusammenwirkt.

Am vorderen Ende des Fühlers 20 (Fig. 9) ist ein Tastarm 115 schwenkbar angelenkt. Eine Feder 116, die in einer Sackbohrung 117 des Fühlers 20 angeordnet ist, hat das Bestreben, den Tastarm 115 über einen Stössel 118 nach unten bis auf die für die Ladestreifen 5 vorgesehenen Schienen 18, 17 (Fig. 3) bzw. bis auf die nicht dargestellten Ladestreifenenden zu drücken.

Am hinteren Ende des Fühlers 20 ist gemäss Fig. 6 und 11 schwenkbar um einen vertikalen Zapfen 119 eine in nicht näher dargestellter Weise federbelastete Fühlerklinke 120 gelagert, die mit einem vorderen Anschlag 121 und mit einem hinteren Anschlag 122 versehen ist. Eine untere Fläche der Fühlerklinke 120 ist mit 123 bezeichnet.

Die Fühlerklinke 120 (Fig. 6 und 11) wirkt mit einer Fühlerschiene 125 zusammen. Die Fühlerschiene 125 weist zwei geneigte Langlöcher 126 auf, in welche je ein am Ladearm 71 befestigter Zapfen 127 hineinragt. Die Fühlerschiene 125 ist somit gegenüber dem Ladearm 71 aus der dargestellten Stellung gleichzeitig nach hinten und nach unten verstellbar, wobei eine Nase 131 der Fühlerschiene 125 die Kraft einer Feder 132 überwinden muss.

Die Fühlerschiene 125 (Fig. 10 und 11) weist einen seitlich angeschrägten, in Fig. 6 angedeuteten Anschlag 128 auf, der mit dem vorderen Anschlag 121 der Fühlerklinke 120 zusammenwirkt. Ein weiterer Anschlag an der Fühlerschiene 125 ist mit 129 und die obere Fläche derselben mit 130 bezeichnet.

Die Fühlerschiene 125 (Fig. 6,10 und 11) weist ferner auf ihrer unteren Seite eine Anzahl, gegebenenfalls sechs, Aussparungen 133 auf. Die Anzahl der Aussparungen 133 entspricht dabei der maximal möglichen Ladestreifenanzahl bzw. der Kapazität der Munitionsbehälters 4.

In die Aussparungen 133 (Fig. 6 und 11) der Fühlerschiene 125 kann ein Arm 136 einer dreiarmigen Klinke 135 einrasten. Die Klinke 135 ist schwenkbar an dem bereits erwähnten Hebel 100 der Vorrichtung 205 zum Ausschalten der Ladestreifenförderung angelenkt. Ein zweiter Arm 137 der Klinke 135 wirkt mit einer an der Seitenwand 10a des Nachladebehälters 10 befestigten Rolle 139 zusammen. An einem dritten Arm 138 sowie am Hebel 100 ist eine Zugfeder 140 befestigt, welche das Bestreben hat, die Klinke 135 im Gegenuhrzeigersinn (in Fig. 6 betrachtet) zu schwenken. Dem dritten Arm 138 ist ausserdem ein am Hebel 100 befestigter Anschlag 141 zugeordnet.

Der Hebel 100 (Fig. 6 und 11) ist zweiarmig ausgebildet und um eine Achse 142 schwenkbar, der Seitenwand 1 Oa des Nachladebehälters 10 zugeordnet, gelagert. Am unteren Arm 143 des Hebels 100 ist eine Stange 144 angelenkt, die von einem starken Tellerfederpaket 145 umgeben ist. Dieses Tellerfederpaket 145 stützt sich einerseits an einer Schulter 146 der Stange 144 und anderseits an einer Platte 147 am Boden 10c des Nachladebehälters 10 ab. Die Stange 144 ragt verschiebbar durch eine Bohrung 148 der Platte 147 hindurch.

Je nach Stellung des Hebels 100 befindet sich die Achse der Stange 144 oberhalb oder unterhalb der Achse 142, um welche der Hebel 100 schwenkbar ist. Demnach hat das Tellerfederpaket 145 das Bestreben, den Hebel 100 entweder im Gegen- oder im Uhrzeigersinn (in Fig. 6 betrachtet) zu schwenken. In Fig. 6 ist die untere Stellung der Stange 144 gezeigt, in welcher das Tellerfederpaket 145 den Hebel 100 im Uhrzeigersinn zu schwenken versucht und über die Stange 99 die Steuerschiene 74 in Anschlagstellung bringt (Fig. 5).

Der Auslösehebel 112 (Fig. 6 und 9) der Auslösevorrichtung 207 für den Fühler 20 ist mit Spiel an der Vorderwand 1 Ob des Nachladebehälters 10 verschiebbar geführt und ragt mit seinem vorderen Ende 151 aus der Vorderwand 1 Ob gegen den Munitionsbehälter 4 hinaus. Der Auslösehebel 112 wird in einer in Fig. 6 dargestellten, vordersten Stellung, in welcher sein Nocken 153 an der Vorderwand 1 Ob anliegt, durch eine Zugfeder 152 gehalten, die einerseits am Auslösehebel 112, anderseits an der Vorderwand 10b befestigt ist. Die mit der Stange 110 zusammenwirkende Fläche des Auslösehebels 112 ist in Fig. 6 mit 154 bezeichnet. Der Auslösehebel 112 weist ferner eine geneigte Auflauffläche 155 (Fig. 11) auf, die mit dem bereits erwähnten, sich gemäss Fig. 4 am Hebel der Sicherheitsschranke 202 abstützenden Bolzen 58 zusammenwirkt.

Gemäss Fig. 7 und 9 weist die Blockiervorrichtung 204 für den Ladestreifen 5 einen im Nachladebehälter 10 schwenkbar um eine Achse 156 gelagerten Balken 157 auf, an welchem zu einer Seite der Achse 156 ein Stützschieber 158 und zu der anderen Seite ein Fanghebel 159 angelenkt sind. Der Stützschieber 158 ist zwischen zwei Anschlägen 160 geführt und mit der der Rolle 70 des Ladearms 71 zugeordneten Auflauffläche 96 (vgl. auch Fig. 5) versehen.

In der dargestellten Stellung ist der Stützhebel 158 durch die Rolle 70 nach unten gedrückt, während der Fanghebel 159 über den Balken 157 nach oben geschwenkt wird und mit seiner Nase 161 vor den ersten Ladestreifen 5 bzw. vor seine Vertiefung 5a eingreift. Die erste Vertiefung 5a ist durch eine Schiene 67 hinterstellt, die Ausnehmungen 68 für Vertiefungen 5a weiterer Ladestreifen 5 aufweist und die bei der Verschiebung der Ladestreifen 5 gegen die Kraft einer Feder 69 schrittweise nach unten verstellbar ist, so dass die Vertiefungen 5a der einzelnen Ladestreifen 5 jeweils aus der einen Ausnehmung 68 in die andere hinweggleiten können.

Am mittleren Teil des Fanghebels 159 (Fig. 7 und 9) ist eine Dämpfungsvorrichtung 162 angelenkt. Diese ist mit einer Feder 163 versehen, die im Innern eines behälterfesten Zylinders 164 angeordnet ist, die eine mit dem Fanghebel 159 gelenkig verbundene Kolbenstange 165 umgibt und sich einerseits am Zylinder 164, anderseits an einem mit der Kolbenstange 165 verbundenen Kolben 166 abstützt.

Die Verschwenkung des Balkens 157 (Fig. 9), bzw. die Verstellung des Fanghebels 159 nach oben vor den ersten Ladestreifen 5, kann aber auch durch eine weitere Rolle 169 erfolgen, die am linken Ende einer Stange 170 gelagert ist. Das andere Ende der Stange 170 ist mit einer schwenkbar gelagerten Klinke 171 versehen, die in einen am Boden 1 Oc des Nachladebehälters 10 befestigten Haken 172 einrastbar ist. Die Klinke 171 ist über einen Stift 173 und ein Langloch 174 mit einem Schwenkarm 175 verbunden, der zusammen mit dem in Fig. 6 dargestellten und beschriebenen Hebel 100 um die Achse 142 verschwenkbar ist. An der Klinke 171 einerseits und an einer behälterfesten Öse 176 anderseits ist eine Feder 177 befestigt, über welche die Klinke 171 zusammen mit der Stange 170 in die dargestellte, vordere Stellung gezogen wird.

Die Klinke 171 (Fig. 7) und der Schwenkarm 175 sind ferner mit einander zugeordneten Anschlägen 181, 182 versehen.

In jedem Nachladebehälter 10 sind an beiden Seitenwänden 1 Oa je ein Ladearm 71 mit Steuerschiene 74 und ein Hebel 100 mit Stange 99 gelagert, hingegen sind Fühler 20, Fühlerschiene 125, Klinke 135 und Tellerfederpaket 145 sowie Führung 144 mit Hebel 143 nur einseitig vorhanden (Fig. 8-1). Der Auslösemechanismus 207 (Fig. 6) sowie der Bolzen 110 und die Klinke 105 sind ebenfalls nur einseitig vorhanden (Fig. 9,11).

Aus dem beschriebenen Aufbau ergibt sich folgende Wirkungsweise: Soll Munition aus dem Nachladebehälter 10 in den Munitionsbehälter 5 nachgefüllt werden, so wird die Feuerwaffe 1 mit dem Magazinbehälter 4 in die in Fig. 2 dargestellte Stellung geschwenkt. Der Nachladebehälter 10 wird danach aus der in Fig. 3 dargestellten Ausgangsstellung in die vordere Nachladestellung gebracht. Zu diesem Zweck wird zuerst über die in Fig. 4 dargestellte Vorrichtung 201 die Fixierung des Nachladebehälters 10 in der Ausgangsstellung aufgehoben, indem der Kolben 37 beaufschlagt und die Klinke 34 dem Schieber 30 aus dem Wege geschwenkt wird. Die Sicherheitsschranke 202 befindet sich in der in Fig. 4 dargestellten Stellung, so dass der Nachladebehälter 10 über den Arm 41 des Winkelhebels 42 mit dem Schieber 30 verbunden ist. Über die Leitung 27 wird der Kolben 26 der Vorrichtung 200 beaufschlagt und zusammen mit dem Schieber 30 nach vorne bewegt, wobei der Nachladebehälter 10 mitgenommen und in Schienen 12 (Fig. 2) nach vorne geführt wird.

Sobald das vordere Ende 151 des aus der Vorderwand 1 Ob des Nachladebehälters 10 hinausragenden Auslösehebels 112 (Fig. 6) gegen den Magazinbehälter 4 stösst, wird bei weiterer Vorwärtsbewegung des Nachladebehälters 10 der Auslösehebel 112 entgegen der Kraft der Feder 152 nach hinten gedrückt, bis seine Auflauffläche 155 gegen den gemäss Fig. 4 ins Innere des Nachladebehälters 10 einragenden, durch den Hebel 50 der Sicherheitsschranke 202 unterstellten Bolzen 58 stösst. Danach hebt der Auslösehebel 112 (Fig. 6) über die Fläche 154 die Stange 110 gegen die Kraft der Feder 111 an, wodurch die Klinke 105 gegen die Kraft der Feder 102 geschwenkt und der Fühler 20 freigegeben wird. Durch die Feder 103 wird der Fühler 20 gegenüber dem Ladearm 71 nach vorne verschoben, bis sein Anschlag 113 gegen den Anschlag 104 des Ladearms 71 stösst. Wenn bei dieser Vorwärtsbewegung des Fühlers 20 der vordere Anschlag 121 der Fühlerklinke 120 gegen den Anschlag 128 der Fühlerschiene 125 stösst, wird die Fühlerklinke 120 um den Zapfen 119 geschwenkt und an der Fühlerschiene 125 vorbei nach vorne geführt, bis der hintere Anschlag 122 der Fühlerklinke 120 dem Anschlag 129 der Fühlerschiene 125 vorverlegt ist.

Wenn der Nachladebehälter 10 am Munitionsbehälter 4 anliegt, ist der Auslösehebel 1 1 2 so weit nach rechts in Fig. 6 zurückgeschoben, dass die Auflauffläche 154 sich am Bolzen 110 vorbeigeschoben hat und der Bolzen 110 über das vordere Ende der Auflauffläche 154 herunterfällt, wodurch der Bolzen 110 durch die Feder 111 wieder in seine untere Stellung zurückspringt, sobald der Fühler 20 ganz nach links in Fig. 6 vorgeschoben wurde.

Daraufhin wird die Vorrichtung 203 zum Ausschieben der Ladestreifen 5 mit Patronen 6 in Gang gesetzt (Fig. 5). Da bei der Vorwärtsbewegung des Nachladebehälters 10 bereits der Bolzen 94 über die Auflauffläche 95 angehoben und die Klinke 93 aus der Rastnut 92 der Kolbenstange 87 ausgerastet wurde, steht der Verschiebung des Kolbens 88 nach vorne nichts im Wege. Der Kolben 88 wird über die Leitung 91 beaufschlagt und stösst über die Kolbenstange 87 die Zahnstange 86 nach vorne. Dabei wird das Zahnrad 85 mit dem Antriebskettenrad 84 im Gegenuhrzeigersinn (in Fig. 5 betrachtet) gedreht, wodurch der Ladearm 71 über die Kette 78 nach vorne geschoben wird. Sobald sich der Ladearm 71 etwas nach vorne verschoben hat, werden auch die in Fig. 5 gegen die Federn 73 durch die Patronen 6-2 bis 6-5 geschwenkten Klinken 72-1 bis 72-4 wieder wie die übrigen Klinken 72-5 bis 72-12 gegen die Steuerschiene 74 gedrückt und stossen anschliessend jeweils gegen die vorverlegten Patronen 6 (die Klinke 72-1 gegen die Patrone 6-1, die Klinke 72-2 gegen die Patrone 6-2 usw.).

Da sich auch die Rolle 70 bei der Bewegung des Ladearms 71 auf der Auf lauff läche 96 des Stützhe-. bels 158 (Fig. 7) nach vorne verschiebt, wird über den Balken 157 die Blockierung des ersten Ladestreifens 5 aufgehoben. Die in sich gegenseitig berührenden Ladestreifen 5 angeordneten Patronen 6 werden nach vorne bewegt.

Mit dem Ladearm 71 werden auch der Fühler 20 (s. Fig. 6) und die Fühlerschiene 125 so lange nach vorne bewegt, bis der Tastarm 115 der Fühlervorrichtung 206 gegen den letzten, sich im Munitionsbehälter 4 befindenden, in der Zeichnung nicht näher dargestellten Ladestreifen 5 stösst. Der dabei plötzlich abgebremste Fühler 20 und der sich weiter nach vorne bewegende Ladearm 71 werden in eine gegenseitige relative Bewegung gesetzt, während welcher der Fühler 20 mit dem hinteren Anschlag 122 der Fühlerklinke 120 gegen den Anschlag 129 der Fühlerschiene 125 stösst und die Fühlerschiene 125 gegenüber dem Ladearm 71 nach hinten und nach unten drückt. Diese Relativbewegung ist durch Langlöcher 126 und Bolzen 127 begrenzt. Danach gleitet die Fühlerklinke 120 mit ihrer unteren Fläche 123 über die obere Fläche 130 der Fühlerschiene 125 hinweg, und die Fühlerschiene 125 bewegt sich in der gesenkten Stellung zusammen mit dem Ladearm 71 weiterhin nach vorne, bis eine ihrer Aussparungen 133 in den Eingriff mit dem Arm 136 der dreiarmigen Klinke 135 gelangt. Welche dieserAussparungen 133 in den Eingriff mit der Klinke 135 gelangt, hängt davon ab, wie weit nach vorne der Fühler 20 ausfahren musste, bis er innerhalb des Munitionsbehälters 4 abgebremst wurde, wann also die Senkung der Fühlerschiene 125 gegenüber dem sich vorwärtsbewegenden Ladearm 71 stattfindet. Je mehr der Magazinbehälter 4 entleert ist, desto weiter nach vorne muss der Fühler 20 gelangen, desto später findet die Senkung der Fühlerschiene 125 statt und desto weiter nach vorne ist also inzwischen die Fühlerschiene 125 im Nachladebehälter 10 mit dem Ladearm 71 vorgeschoben worden - es kommt also eine der hinteren Aussparungen 133 in Eingriff.

Im Augenblick, in welchem die Klinke 135 in eine der Aussparungen 133 einrastet, wird der Hebel 100 der Vorrichtung 205 zum Ausschalten der Ladestreifenförderung im Gegenuhrzeigersinn (in Fig. 6 betrachtet) geschwenkt und gelangt in eine Stellung, in welcher auch das Tellerfederpaket 145 das Bestreben hat, den Hebel 100 im Gegenuhrzeigersinn zu schwenken.

Über die am Hebel 100 angelenkte Stange 99 wird die Steuerschiene 74 (Fig. 5) im Nachladebehälter 10 nach vorne und nach oben gedrückt. Diese Relativbewegung ist durch Langlöcher 75 und die behälterfesten Bolzen 76 begrenzt. Dabei werden die Klinken 72 gegen die Kraft der Feder 73 geschwenkt und die Ladestreifenförderung wird somit unterbrochen.

Sobald die Verschwenkung der Klinke 135 (Fig. 6) stattgefunden hat, stösst derArm 137 der Klinke 135 gegen die behälterfeste Rolle 139 und die Klinke 135 rastet wieder aus der Aussparung 133 aus.

Bei der erwähnten Verschwenkung des Hebels 100 wird auch der aus Fig. 7 ersichtliche Schwenkarm 175 mitgeschwenkt. Dabei wird die Klinke 171 über den in das Langloch 174 einragenden Stift 173 entgegen der Kraft der Feder 177 nach hinten mitgenommen und in den Haken 172 eingerastet. Mit der Klinke 171 wird auch die mit der Rolle 169 versehene Stange 170 mitbewegt. Die Rolle 169 bewirkt daraufhin ein Anheben des Fanghebels 159, wodurch wiederum der vorderste Ladestreifen 5 im Nachladebehälter 10 blockiert wird.

Der Ladearm 71 bewegt sich nach links und schiebt die vorderen, nachzuladenden Ladestreifen 5 nach vorne, d. h. in Fig. 3 nach links, bis sie mit den letzten, im Munitionsbehälter 4 vorhandenen Ladestreifen 5 in Kontakt gelangen. In dieser Stellung ist der Fühler 20 in der gegenüber dem Ladearm 71 eingefahrenen Stellung durch die Klinke 105 mit der Nase 106 an dem fühlerseitigen Anschlag 1 07 wieder gesichert worden. Die Klinke 120 des Fühlers 20 ist mit ihrem Anschlag 121 an der Anschlagfläche 128 der Fühlerschiene 125 vorbei geschoben worden, so dass die Fühlerschiene 125 durch die Feder 132 wieder in ihre Ausgangslage bewegt werden und beim Zurückfahren des Ladearmes 71 bis in die hinterste Stellung in Fig. 3 ganz rechts zurückgeschoben werden können.

Nun wird der Ladearm 71 mit den durch die Steuerschiene 14 eingeschwenkten Klinken 72 wieder nach hinten im Nachladebehälter 10 bewegt. Zu diesem Zweck wird der aus Fig. 5 ersichtliche Kolben 88 über die Leitung 90 beaufschlagt und zusammen mit der Kolbenstange 87 und der Zahnstange 86 nach hinten verschoben. Die Klinken 72 des über die Kette 78 nach hinten bewegten Ladearms 71 gleiten über die äussersten Patronen 6 des Ladestreifens 5 hinweg.

Der Tastarm 115 gleitet ebenfalls über die Enden der Ladestreifen hinweg.

Im Moment, in dem die hinterste Ladearmklinke 72-12 auf dem hintersten Anschlag der Steuerschiene 74 aufläuft (s. Fig. 5), werden die Steuerschiene 74 und die Zugstange 99 nach rechts in Fig. 5 verschoben, wodurch auch der Hebel 100 und der Schwenkarm 175 verschwenkt werden (Fig. 7).

Bei der Verschwenkung des Schwenkarms 175 stösst sein Anschlag 182 (Fig. 7) gegen den Anschlag der Klinke 171 und rastet die Klinke 171 aus dem Haken 172 aus. Die Stange 170 mit der Klinke 171 und mit der Rolle 169 wird unter Zug der Feder 177 nach vorne bis zum Anschlag verschoben. In diesem Zeitpunkt ist aber die Rolle 70 des Ladearms 71 in der in Fig. 7 dargestellten Stellung und übernimmt die Blockierung des vordersten Ladestreifens 5 über den Stützhebel 158, den Balken 157 und den Fanghebel 159. Der Nachladevorgang ist abgeschlossen.

Gleichzeitig mit dem Zurückziehen des Ladearms 71 wird auch der Nachladebehälter 10 in seine. Ausgangsstellung zurückgezogen, wobei der Kolben 26 über die Leitung 28 beaufschlagt wird. Die Kolbenstange 29 wirkt über Schieber 30 und Hebel 42 auf den Behälterboden 10c, dabei wird die Klinke 34 durch den Schieber 30 auf der schrägen Auflauffläche der Rastnut 32 weggeschwenkt und gegen die Feder 36 gedrückt.

Bei Beendigung des Rücklaufweges springt die Klinke 34 wieder in ihre Sperrstellung zurück. Beim Zurücklaufen des Nachladebehälters 10 ist auch der Auslösehebel 112 unter der Kraft der Feder 152 in seine Ausgangslage zurückbewegt worden, wobei die Fläche 154 über den Bolzen 110 zurückgleitet.

Bei der Rückwärtsbewegung des Nachladebehälters 10 verlässt auch der aus Fig. 5 ersichtliche Bolzen 94 die Auflauffläche 95 und wird nach unten verschoben, wobei die Klinke 93 in die Rastnut 92 einrastet und die Zahnstange 86 in der hinteren Ausgangsstellung sichert. Der Nachladebehälter 10 sowie alle in diesem vorhandenen Mechanismen befinden sich wieder in in Fig. 3 dargestellter Ausgangsstellung.

Falls der Schütze aus irgendeinem Grunde zwischen den Nachladebehälter 10 und den Munitionsbehäiter 4 greifen muss, wird der dreiarmige Hebel 50 der Sicherheitsschranke 202 (Fig. 4) im Sinne des Pfeiles A verschwenkt und dabei die Klinke 55 aus dem Eingriff mit der Nase 56 gebracht. Die Rolle 53 greift in die Nut 54 in der Grundplatte 19 ein. Dadurch wird über den gabelförmigen Arm 49 des Hebels 50 die Stange 45 unter Druck der Feder 65 nach vorne gedrückt und somitderWinkelhebel42im Uhrzeigersinn (in Fig. 4 betrachtet) geschwenkt, so dass der Arm 41 des Winkelhebels 42 aus der Nut 33 ausgerastet wird. Somit kann der Nachladebehälter 10 gar nicht nach vorne verschoben werden.

Aber auch der Fühler 20 kann nicht aus dem Nachladebehälter 10 ausfahren, da durch Verschwenkung des Hebels 50 der sich am Hebel 50 abstützende Bolzen 58 (Fig. 4 und 6) unter Druck der Feder 59 (Fig. 4) aus dem Innern des Nachladebehälters 10 verschoben wird. Der Auslösehebel 112 (Fig. 6) wird dann auch bei eventueller Überwindung der Feder 152 die Stange 110 nicht anheben, da seiner Auflauffläche 155 kein Bolzen 158 gegenübersteht. Somit bleibt auch der Fühler 20 gesichert.

## Patentansprüche

1. Geschütz mit einem Munitionsbehälter (4) und einem aus einer Ausgangsstellung in eine Nachladestellung verschiebbaren Nachladebehälter (10), mit einer im Nachladebehälter (10) angeordneten Vorrichtung (203) zum Ausschieben mit Patronensätzen gefüllter Ladestreifen (5) aus dem Nachladebehälter (10) in den Munitionsbehälter (4), gekennzeichnet durch einen gegenüber der Vorrichtung (203) zum Ausschieben der Ladestreifen (5) verschiebbaren, in den Munitionsbehälter einfahrbaren Fühler (20), der am letzten, im Munitionsbehälter (4) befindlichen Ladestreifen (5) abstützbar ist und von dem eine Vorrichtung (205) zum Unterbrechen des Ladestreifenausschubes betätigbar ist.

2. Geschütz nach Anspruch 1, beim dem die Vorrichtung (203) zum Ausschieben der Ladestreifen (5) einen mit schwenkbaren, federbelasteten Klinken (72) versehenen, im Na_{c}hladebe- hälter (10) verschiebbaren Ladearm (71) aufweist, wobei jede Klinke (72) jeweils einem Ladestreifen (5) zugeordnet ist, dadurch gekennzeichnet, dass die Klinken (72) an einer Steuerschiene (74) abgestützt sind, die durch die Vorrichtung (205) zum Unterbrechen der Ladestreifenförderung in zwei Stellungen gegenüber dem Nachladebehälter (10) verstellbar ist und über die Klinken (72) in eine unwirksame Stellung verschwenkbar ist.

3. Geschütz nach Anspruch 2, dadurch gekennzeichnet, dass die Vorrichtung (205) zum Unterbrechen der Ladestreifenförderung einen in zwei Stellungen verschwenkbaren Hebel (100) aufweist, der über eine Stange (99) mit der Steuerschiene (74) gelenkig verbunden ist.

4. Geschütz nach Anspruch 1, dadurch gekennzeichnet, dass der Fühler (20) mit einer Fühlerschiene (125) wirkverbunden ist, die eine der Ladestreifenanzahl im Munitionsbehälter (4) entsprechende Anzahl Aussparungen (133) aufweist, in welche eine Klinke (135) der Vorrichtung (205) zum Unterbrechen des Ladestreifenausschubes einrastbar ist.

5. Geschütz nach den Ansprüchen 3 und 4, dadurch gekennzeichnet, dass die Klinke (135) an dem Hebel (100) angeordnet ist und dass beim Einrasten der Klinke (135) in eine der Aussparungen (133) der Hebel (100) verschwenkbar ist.

6. Geschütz nach den Ansprüchen 2 und 4, dadurch gekennzeichnet, dass der Fühler (20) federbelastet verschiebbar im Ladearm (71 ) gelagert ist und dass die Fühlerschiene (125) am Ladearm (71 ) angeordnet und über einen Anschlag (122) am Fühler (20) entgegen der Kraft einer Feder (132) in eine Stellung gegenüber dem Ladearm (71 ) verstellbar ist, in welcher die Klinke (135) in den Aussparungen (133) einrastbar ist.

7. Geschütz nach Anspruch 4, dadurch gekennzeichnet, dass der Fühler (20) in der Ausgangsstellung des Nachladebehälters (10) durch eine Auslösevorrichtung (207) entgegen der Kraft einer Feder (103) in seiner hintersten, gegenüber der Fühlerschiene (125) unwirksamen Stellung gehalten wird.

8. Geschütz nach Anspruch 7, dadurch gekennzeichnet, dass die Auslösevorrichtung (207) einen aus dem Nachladebehälter (10) gegenüber dem Munitionsbehälter (4) in der Ausgangsstellung hinausragenden Auslösehebel (112) aufweist, der bei der Verschiebung des Nachladebehälters (10) in die Nachladestellung entgegen der Krafteiner Feder (152) verschiebbar und über eine Auflauffläche (155) und einen Bolzen (58) anhebbar ist, zum Verschwenken einer den Fühler (20) in seiner hintersten Stellung zurückspringenden Klinke (105).

9. Geschütz nach Anspruch 8, dadurch gekennzeichnet, dass der Bolzen (58) über eine Sicherheitsschrahke (202) von der Auflauffläche (155) wegschiebbar ist, über die die Verbindung des Nachladebehälters (10) mit einer Vorrichtung (200) zum Verschieben desselben lösbar ist.

10. Geschütz nach den Ansprüchen 2 und 3, dadurch gekennzeichnet, dass dem vordersten Ladestreifen (5) im Nachladebehälter (10) eine Blockiervorrichtung (204) zugeordnet ist, die in der Ausgangsstellung des Ladearms (71 ) gegenüber dem Nachladebehälter (10) vom Ladearm (71) und in übrigen Stellungen des Ladearms (71) vom Hebel (100) in wirksame Stellung bringbar ist.

11. Geschütz nach Anspruch 10, dadurch gekennzeichnet, dass die Blockiervorrichtung (204) vom Hebel (100) über einen mit dem Hebel (100) verbundenen, eine Klinke (171) mitnehemenden und in einen Haken (172) einrastenden Schwenkarm (175) betätigbar ist, wobei die Klinke (171) mit einer verschiebbaren Stange (170) verbunden ist, an der eine einen Balken (157) verschwenkende Rolle (169) gelagert ist.

12. Geschütz nach Anspruch 11, dadurch gekennzeichnet, dass der Balken (157) über einen Stützhebel (158) von einer am Ladearm (71 ) befestigten, einer Auflauffläche (96) des Stützhebels (158) zugeordneten Rolle (70) verstellbar ist.

## Claims

1. Gun with an ammunition container (4) and a reloading container (10) displaceable from an initial position into a reloading position, and with a device (203) located in the reloading container (10) and intended for ejecting magazine clips (5) filled with sets of cartridges from the reloading container (10) into the ammunition container (4), characterised by a sensor (20) which is displaceable relative to the device (203) for ejecting the magazine clips (5) and can be introduced into the ammunition container, and which can be supported on the last magazine clip (5) located in the ammunition container (4), and by which a device (205) for interrupting the magazine-clip ejection can be actuated.

2. Gun according to Claim 1, in which the device (203) for ejecting the magazine clips (5) has a loading arm (71) which is provided with pivotable spring-loaded pawls (72) and which is displaceable in the reloading container (10), each pawl (72) being assigned to a particular magazine clip (5), characterised in that the pawls (72) are supported on a control rail (74) which can be adjusted into two positions relative to the reloading container (10) by the device (205) for interrupting the magazine-clip feed, and which can be pivoted into an inactive position by the pawls (72).

3. Gun according to Claim 2, characterised in that the device (205) for interrupting the magazine-clipfeed has a lever (100) which is pivotable into two positions and which is articulated on the comtrol rail (74) via a rod (99).

4. Gun according to Claim 1, characterised in that the sensor (20) is connected operatively to a sensor rail (125) which has a number of recesses (133) corresponding to the number of magazine clips in the ammunition container (4), a pawl (135) of the device (205) for interrupting the magazine-clip ejection being engageable into the said recesses.

5. Gun according to Claims 3 and 4, characterised in that the pawl (135) is arranged on the lever (100) and in that, when the pawl (135) engages into one of the recesses (133), the lever (100) is pivotable.

6. Gun according to Claims 2 and 4, characterised in that the sensor (20) is mounted in the loading arm (71) so as to be displaceable under a spring load, and in that the sensor rail (125) is arranged on the loading arm (71) and is adjustable via a stop (122) located on the sensor (20), counter to the force of a spring (132), into a position relative to the loading arm (71) in which the pawl (135) is engageable in the recesses (133).

7. Gun according to Claim 4, characterised in that, in the initial position of the reloading container (10), the sensor (20) is retained by a release device (207), counter to the force of a spring (103), in its rearmost position inactive in relation to the sensor rail (125).

8. Gun according to Claim 7, characterised in that the release device (207) has a release lever (112) which, in the initial position, projects from the reloading container (10) opposite the ammunition container (4) and which, during the displacement of the reloading container (10) into the reloading position, is displaceable counter to the force of a spring (152) and can be lifted via a run-on surface (155) and a pin (58), in order to pivot a pawl (105) which springs the sensor (20) back into its rearmost position.

9. Gun according to Claim 8, characterised in that the pin (58) can be pushed via a safety barrier (202) away from the run-on surface (155), by means of which the connection between the reloading container (10) and a device (200) for displacing the latter can be broken.

10. Gun according to Claims 2 and 3, characterised in that there is assigned to the foremost magazine clip (5) in the reloading container (10) a blocking device (204) which can be brought into the active position by the loading arm (71), in the initial position of the loading arm (71) opposite the reloading container (10), and by the lever (100) in the remaining positions of the loading arm (71).

11. Gun according to Claim 10, characterised in that the blocking device (204) can be actuated by the lever (100) via a pivoting arm (175) which is connected to the lever (100) and drives a pawl (171), and which engages into a hook (172), the pawl (171) being connected to a displaceable rod (170) on which is mounted a roller (169) pivoting a beam (157).

12. Gun according to Claim 11, characterised in that the beam (157) is adjustable via a supporting lever (158) by a roller (70) fastened to the loading arm (71 ) and assigned to a run-on surface (96) of the supporting lever (158).

## Revendications

1. Pièce d'artillerie avec un magasin à munitions (4) et un magasin de recharge (10) mobiles entre une position initiale et une position de recharge, avec un dispositif (203) prévu dans le magasin de recharge (10) pour expulser des bandes de chargeurs (5) remplies de jeux de cartouches hors du magasin de recharge (10) vers le magasin à munitions (4), caractérisée par un palpeur (20) mobile par rapport au dispositif (203) pour expulser les bandes de chargeurs (5) et susceptible de s'introduire dans le magasin à munitions, de s'appuyer contre la dernière bande de chargeurs (5) se trouvant dans le magasin à munitions et de mettre en oeuvre un dispositif (205) pour arrêter l'expulsion de bandes de chargeurs.

2. Pièce d'artillerie selon la revendication 1, dans laquelle le dispositif (203) pour expulser les bandes de chargeurs (5) comporte un bras de chargement (71), avec des verrous (72) chargés par des ressorts basculants, montés coulissants dans le magasin de recharge (10), chaque verrou (72) étant respectivement associé à une bande de chargeurs (5), caractérisée en ce que les verrous (72) sont appuyés sur un rail de commande (74) qui est rendu mobile entre deux positions par rapport au magasin de recharge (10) par le dispositif (205) pour arrêter le transfert des bandes de chargeurs (5) et peut être basculé dans une position inactive par les verrous (72).

3. Pièce d'artillerie selon la revendication 2, caractérisée en ce que, le dispositif (205) pour arrêter le transfert des bandes de chargeurs se compose d'un levier (100) susceptible de basculer dans deux positions et qui est relié, de façon articulée, par une tige (99) au rail de commande (74).

4. Pièce d'artillerie selon la revendication 1, caractérisée en ce que le palpeur (20) est relié de façon active à un rail de palpeur (125) qui comporte un nombre de découpes (133) correspondant au nombre de bandes de chargeurs du magasin à munitions (4), découpes dans lesquelles peut s'encliqueter un verrou (135) du dispositif (205) pour interrompre l'expulsion des bandes de chargeurs.

5. Pièce d'artillerie selon les revendications 3 et 4, caractérisée en ce que le verrou (135) est prévu sur le levier (100) et en ce que le levier (100) est basculé dans l'une des découpes (133) lors de l'encliquetage du verrou (135).

6. Pièce d'artillerie selon les revendications 2 et 4, caractérisée en ce que le palpeur (20) est monté coulissant dans le bras de chargement (71 ) en étant soumis à l'action d'un ressort, et en ce que le rail de palpeur (125) est prévu sur le bras de chargement (71 ) et peut être déplacé par une butée (122) du palpeur (20), contre la force d'un ressort (132), vers une position, par rapport au bras de chargement (71), dans laquelle le verrou (135) peut s'encliqueter dans les découpes (133).

7. Pièce d'artillerie selon la revendication 4, caractérisée en ce que, dans la position de repos du magasin de recharge (10), le palpeur (20) peut être maintenu dans une position inactive, par rapport au rail de palpeur (125), par un dispositif de déclenchement (207) contre la force développée par un ressort (position arrière).

8. Pièce d'artillerie selon la revendication 7, caractérisée en ce que le dispositif de déclenchement (207) comporte un levier de déclenchement (112) en saillie du magasin de recharge (10) et pénétrant dans le magasin à munitions (4) en position de repos, levier qui, lors du déplacement du magasin de recharge (10) dans la position de recharge, peut être coulissé contre la force d'un ressort (152) et être soulevé par une surface d'attaque (155) et par un goujon (58) pour basculer un verrou (105) rappelant en position arrière le palpeur (20).

9. Pièce d'artillerie selon la revendication 8, caractérisée en ce que le goujon (58) peut être déplacé de la surface d'attaque (155) par une barrière de sécurité (202), surface par l'intermédiaire de laquelle se libère la liaison du magasin de recharge (10) avec un dispositif (200) pour le déplacement.

10. Pièce d'artillerie selon les revendications 2 et 3, caractérisée en ce qu'un dispositif de blocage (204) est associé à la bande de chargeurs (5) la plus en avant dans le magasin de recharge (10), dispositif qui peut être mis en position active par le bras de chargement (71 ), lorsque le bras de chargement (71 ) est en position de repos par rapport au magasin de recharge (10) et, pour les autres positions du bras de chargement (71 ), par le levier (100).

11. Pièce d'artillerie selon la revendication 10, caractérisée en ce que le dispositif de blocage (204) du levier peut être mis en oeuvre par le levier (100) par l'intermédiaire d'un bras basculant (175) relié au levier (100), entraînant un verrou (171) et susceptible de s'accrocher dans un crochet (172), le verrou (171 étant relié à une tige coulissante (170) portant un galet (169) basculant par un balancier (157).

12. Pièce d'artillerie selon la revendication 11, caractérisée en ce que le balancier (157) est réglable, par l'intermédiaire d'un levier d'appui (158), par un galet (70) fixé au bras de chargement (71 ) et associé à une surface d'attaque (96) du levier d'appui (158).
